# EUROPÄISCHE PATENTANMELDUNG

(11) **EP 0 575 764 A1**
(43) Veröffentlichungstag der Anmeldung: **29.12.1993**
(21) Anmeldenummer: 93108394.3
(22) Anmeldetag: 25.05.1993
(51) Int. Cl.: B65D 47/04, B65D 47/08

(54) **Vorratsbehälter für streufähiges oder fliessfähiges Gut**

(30) Priorität: 13.06.1992 DE 4219515
(71) Anmelder: Erwes, Rudolf, W-5950 Finnentropp 11-Heggen (DE)
(72) Erfinder: Erwes, Rudolf, W-5950 Finnentropp 11-Heggen (DE)
(74) Vertreter: Patentanwälte Dipl.-Ing. Conrad Köchling Dipl.-Ing. Conrad-Joachim Köchling

(57) **Zusammenfassung**

Um einen Vorratsbehälter für streufähiges Gut mit einer Behälteröffnung mit einem in oder auf die Behälteröffnung aufsetzbaren Verschlußteil mit einem Auslaß für das Gut, wobei am Verschlußteil ein schwenkbarer Klappdeckel befestigt und der Klappdeckel mit einer Originalitätssicherung versehen ist zu schaffen, der eine einfache Fertigung und Handhabung ermöglicht, wird vorgeschlagen, daß der Klappdeckel (3) aus einem schwenkbar gehaltenen Teil (8) und mindestens einem weiteren an dem Teil (8) angeschlossenen Teil (9) besteht, wobei die weiteren Teile (9) bei der Montage des Klappdeckels zur Befestigung des Klappdeckels am Verschlußteil (1) dienen, der Anschluß der weiteren Teile (9) am Teil (8) zur Erstbenutzung des Vorratsbehälters jedoch nach Art eines Reißverschlusses vom Teil (8) trennbar ist, so daß das Teil (8) allein schwenkbar ist und die Auslaßöffnung des Verschlußteiles zum Behälter freigibt.

## Beschreibung

Die Erfindung betrifft ein Vorratsbehälter mit einer Behälteröffnung, insbesondere Form eines Stutzens, mit einem in oder auf die Behälteröffnung aufsetzbaren, ein- oder aufsprengbaren, anklebbaren, aufschraubbaren oder in anderer Weise fixierbaren Verschlußteil mit einem Auslaß für das Gut, wobei am Verschlußteil ein schwenkbarer Klappdeckel befestigt, angelenkt oder anscharniert ist und der Klappdeckel mit einer Originalitätssicherung versehen ist.

Derartige Vorratsbehälter können dosenartig oder flaschenartig ausgebildet sein. Sie können aus Kunststoff, Glas, Metall oder sonstigen Materialien bestehen. Vorzugsweise dienen solche Behälter zur Aufnahme von streufähigem Gut, wie beispielsweise Salz, Zucker, Pfeffer oder dergleichen. Gattungsgemäße Vorrichtungen sind beispielsweise aus der US 4 693 399 bekannt.

Insbesondere betrifft die Erfindung das Verschlußteil für einen solchen Vorratsbehälter, dessen Öffnung den Verbindungselementen des Verschlußteiles angepaßt ist und zum Beispiel bei kreisförmiger Öffnung des Vorratsbehälters oder stutzenartiger Ausbildung der Öffnung ein Gegengewinde oder Halterasten aufweist, wobei Rastverbindungen oder dergleichen auch bei Öffnungen oder Stutzen einsetzbar sind, die von der Kreisform abweichende Form, beispielsweise polygonale Querschnittsform aufweisen.

Derartige bekannte Vorratsbehälter, die mit aufrastbaren oder aufschraubbaren Verschlußteilen versehen sind, sind zusätzlich mit lösbaren Originalitätssicherungen versiegelt, so daß zur erstmaligen Benutzung des Vorratsbehälters die Originalitätssicherung entfernt werden muß.

Nachteilig ist dabei, daß die Originalitätssicherung ein separates Teil ist, welches separat gefertigt, angeordnet und befestigt werden muß. Dies ist hinsichlich der Fertigung und Handhabung nachteilig.

Ausgehend von diesem Stand der Technik liegt der Erfindung die Aufgabe zugrunde, einen Behälterverschluß mit Originalitätssicherung zu schaffen, der eine einfache Fertigung und Handhabung ermöglicht.

Zur Lösung dieser Aufgabe wird vorgeschlagen, daß der Klappdeckel aus einem schwenkbar gehaltenen Teil und mindestens einem weiteren an dem Teil angeschlossenen Teil besteht, wobei das oder die weiteren Teile bei der Montage des Klappdeckels durch Klemmsitz, Haltenocken, Rasten oder andere Befestigungsmittel zur Befestigung des Klappdeckels am Verschlußteil dienen, der Anschluß des oder der weiteren Teile am Teil zur Erstbenutzung des Vorratsbehälters jedoch nach Art eines Reißverschlusses vom weiteren Teil trennbar ist, so daß das Teil allein schwenkbar ist und die Auslaßöffnung des Verschlußteiles zur Dose freigibt.

Durch diese Ausbildung ist es möglich, den Klappdeckel samt schwenkbarem Teil und den weiteren am Verschlußteil befestigbaren Teilen sowie samt Originalitätssicherung, die nach Art eines Reißverschlusses oder einer in anderer Art ausgebildeten Sollbruchstellen ausgebildet sein kann, einstückig zu fertigen, wobei diese Einheit vorzugsweise aus Kunststoff gefertigt wird. Es ist damit die Anordnung und Ausbildung einer separaten Originalitätssicherung nicht mehr notwendig, sondern die Originalitätssicherung wird bei der Herstellung des Klappdeckels mit erzeugt, so daß der Herstellungsaufwand und der Montageaufwand vereinfacht und die Benutzung erleichtert ist.

Zur Benutzung wird der Klappdeckel mit dem Verschlußteil in ordnungsgemäßer Lage verbunden, wobei die weiteren Teile fest, d.h. unverschwenkbar, mit dem Verschlußteil verbunden sind, während daß schwenkbar gehaltene Teil nur durch die Originalitätssicherung unverschwenkbar gehalten ist, bis das schwenkbare Teil erstmals in die Offenstellung aufgeschwenkt wird, wobei der Originalitätsverschluß zerreißt und somit der Klappdeckel für die normale Funktion betätigbar ist. Für den Benutzer ist optisch erkennbar, ob der Originalitätsverschluß zerbrochen ist oder nicht.

Der Originalitätsverschluß weist keine separaten Teile auf, die entfernt werden müßten oder die aus artfremden Material bestehen.

Eine bevorzugte Weiterbildung hierzu wird darin gesehen, daß der aus dem schwenkbaren Teil und dem oder den weiteren, unlösbar am Verschlußteil befestigbaren Teilen bestehende Klappdeckel einstückig mit dem Verschlußteil ausgebildet ist, wobei das Schwenkgelenk durch ein Filmscharnier oder dergleichen zwischen schwenkbarem Teil und Verschlußteil angeformte Scharnierausbildung gebildet ist.

Die einstückige Ausbildung von Klappdeckel und Verschlußteil mit allen Funktionselementen ist insbesondere bei der Herstellung des Elementes aus Kunststoff vorteilhaft.

Es kann aber auch vorgesehen sein, daß der Klappdeckel und das Verschlußteil als separate Teile ausgebildet sind, die miteinander unlösbar rast-, steck-, klebe- verbindbar sind, und zwar insbesondere im Bereich des Schwenkgelenkes.

Bei dieser Ausführungsform ist es möglich das Verschlußteil und den Klappdeckel separat zu fertigen und diese erst nach der Fertigung miteinander in kinematisch richtiger Weise miteinander zu verbinden.

Zur Erleichterung der Betätigung ist vorgesehen, daß der Klappdeckel eine Handhabe aufweist.

Desweiteren ist bevorzugt vorgesehen, daß das schwenkbare Teil über ein angeformtes Scharniergelenk und Sollbruchstellen mit dem oder den weiteren Teilen verbunden ist.

Alternativ ist es auch möglich, daß das schwenkbare Teil über ein vorzugsweise angeformtes Scharniergelenk mit dem Verschlußteil und über Sollbruchstellen mit dem oder den weiteren Teilen verbunden ist.

Eine bevorzugte Weiterbildung wird darin gesehen, daß der Klappdeckel aus einem das schwenkbare Teil bildenden Mittelteil und zwei am Mittelteil über Sollbruchstellen angebundenen Seitenteilen als weiteren Teilen besteht.

Durch die beiden Seitenteile wird eine gute Führung des Mittelteils beim Verschwenken erreicht und eine flächenbündige Abdeckung des Verschlußteiles nach Schließen des Klappdeckels ermöglicht.

Besonders bevorzugt ist vorgesehen, daß die Sollbruchstellen als im Bereich fensterartiger Ausnehmungen des Teiles und/oder der weiteren Teile angeformte Materialstege ausgebildet sind.

Hierdurch wird die optische Zugänglichkeit der Sollbruchstellen, die die Originalitätssicherung bilden verbessert, so daß für den Benutzer sofort erkennbar ist, ob die Originalitätssicherung Zerstört ist oder nicht.

Bevorzugt ist ferner vorgesehen, daß der Klappdeckel und das Verschlußteil aus Kunststoff bestehen.

Ausführungsbeispiele der Erfindung sind in der Zeichnung gezeigt und im folgenden näher beschrieben. Es zeigt:
- Fig. 1: Ein mit einem Vorratsbehälter verbindbares Verschlußteil im Schnitt I-I der Figur 2 gesehen;
- Fig. 2: das Verschlußteil von oben gesehen;
- Fig. 3: eine Variante in der Ansicht gemäß Figur 2;
- Fig. 4: die Variante im Schnitt IV-IV der Figur 3 gesehen;
- Fig. 5: das Verschlußteil im Querschnitt zur Öffnungsrichtung, teilweise im geschlossenen und teilweise im geöffneten Zustand;
- Fig. 6: eine perspektivische Gesamtansicht eines Verschlußteiles;
- Fig. 7 bis Fig. 14: weitere Varianten in der Ansicht gemäß Figur 6.

In der Zeichnung ist das mit einem entsprechenden Vorratsbehälter verbindbare Verschlußteil 1 gezeigt. Es besteht aus einem stutzenartigen Unterteil, an welchem an einer Vorderkante eine Griffausnehmung 2 und am gegenüberliegenden Ende ein Klappdeckel 3 mit einem Scharnier 4 befestigt ist. Die Oberseite 5 des Unterteiles verschließt den nicht dargestellten Vorratsbehälter bis auf die Entnahmeöffnungen 6, die zur Abgabe des im Vorratsbehälter befindlichen streufähigen oder fließfähigen Gutes dienen.

Auf der Innenseite des Klappdeckels 3 sind mit den Entnahmeöffnungen 6 bei geschlossenem Deckel 3 korrespondierende, vorzugsweise dichtschließende Stopfen 7 angeordnet, die in ihren Passmaßen so gestaltet sind, daß beim Eintritt der Stopfen 7 in die Entnahmeöffnungen 6 ein Haltesitz (Klemmsitz) wirksam wird, um den Klappdeckel 3 in der Verschlußlage zu halten.

Der Klappdeckel 3 ist erfindungsgemäß mehrteilig ausgebildet. Bei der Ausführungsform gemäß Figur 1 bis 6 ist ein zum Öffnen des Verschlusses aufklappbares Teil 8 vorgesehen, zu dessen Seiten Seitenteile 9 vorgesehen sind, die mit Stegen, oder ähnlichen Anbindungen 10 an dem mittleren Teil 8 angeschlossen sind. Die Teile 9 werden bei der Erstmontage des Verschlußstückes mittels Klemmsitz 11, Haltenocken 12 oder Rasten mit passenden Gegenstücken 13 am Unterteil des Verschlußstückes 1 unlösbar fixiert. Damit wird nach der Erstmontage des Verschlußteiles auf dem Vorratsbehälter eine Originalitätssicherung für das im Vorratsbehälter enthaltene Streugut erreicht. Zum Gebrauch des Vorratsbehälters wird das aufschwenkbare mittlere Teil 8 nach Art eines Reißverschlusses von den am Unterteil des Verschlußteiles 1 verbleibenden Seitenteilen 9 gelöst und damit die Originalitätssicherung zerstört.

Der Einsatz der erfindungsgemäßen Ausbildung ist nicht auf eine zylindrische Form des Verschlußteiles für runde Öffnungen oder Stutzen von Vorratsbehältnissen beschränkt, sondern es kann auch eine polygonale Form der Öffnung bzw. Stutzen der Vorratsdose oder dergleichen Verwendung finden.

Bei der Ausführungsform nach Figur 6 besteht der Klappdeckel 3 aus einem relativ großflächigen schwenkbaren Teil 8 und einem nur kleinen seitlichen weiteren Teil 9, welches fest mit dem Unterteil des Verschlußteiles 1 verbunden wird, während das schwenbare Teil 8 über die Sollbruchstellen 10 mit dem weiteren Teil 9 verbunden ist.

Bei der Ausführungsform gemäß Figur 8 ist der schwenkbare Teil 8 um eine quer verlaufende Scharnierachse 4 schwenkbar, die das Teil 8 mit dem Teil 9 verbindet, welches fest am Unterteil 1 befestigt ist. Die Originalitätssicherung ist durch Sollbruchstellen 10 gebildet, die in fensterartigen Ausnehmungen angeordnet sind, so daß sie optisch gut zugänglich sind.

Die Ausführungsform gemäß Figur 9 entspricht im wesentlichen der Ausführungsform gemäß Figur 6, wobei die Sollbruchsstellen teilweise in einem schmalen Spalt zwischen den Teilen 9 und 10 ausgebildet sind, teilweise aber in einer vergrößerten fensterartigen Ausnehmung angeordnet sind, um die optische Zugänglichkeit zu verbessern.

Bei der Ausführungsform gemäß Figur 10 ist das schwenkbare Teil etwa T-förmig ausgebildet, während die fest am Verschlußteil 1 fixierbaren weiteren Teile 9 seitliche Randausschnitte des insgesamt schreibenförmig ausgebildeten Klappdeckels darstellen.

Bei der Ausführungsform gemäß Figur 11 ist das schwenkbare Teil 8 als Ausschnitt aus dem im wesentlichen scheibenförmigen Teil 9 ausgebildet, wobei das Teil 8 um das Scharniergelenk schwenkbar ist.

Bei der Ausführungsform gemäß Figur 12 ist das schwenkbare Teil 8 als großflächige Scheibe ausgebildet, die um das Scharniergelenk 4 schwenkbar ist, während die weiteren, mit dem Verschlußteil 1 fest verbundenen Teile 9 durch inselartige Elemente gebildet sind, die die Fläche des Teiles 8 durchsetzen. Diese inselartigen Teile 9 sind wiederum durch Sollbruchstellen 10 mit dem Teil 8 verbunden, die bei erstmaligem Aufschwenken des Teiles 8 zerstört werden.

In Figur 13 und 14 ist der Klappdeckel 3 aus einem um die Scharnierachse 4 schwenkbaren größeren Teil und einem weiteren Teil 9 gebildet. Diese bilden zusammen etwa eine flache Scheibe. Die Sollbruchstelle ist durch radial außen an der Scharnierkante angeformte Anbindungen (beidseits) gebildet, so daß der Zustand dieser Originalitätssicherung 10 für den Benutzer optisch leicht erkennbar ist.

Die Erfindung ist nicht auf die Ausführungsbeispiele beschränkt, sondern im Rahmen der Offenbarung vielfach variabel.

Alle neuen, in der Beschreibung und/oder Zeichnung offenbarten Einzel- und Kombinationsmerkmale werden als erfindungswesentlich angesehen.

## Patentansprüche

1. Vorratsbehälter für streufähiges oder fließfähiges Gut mit einer Behälteröffnung, insbesondere in Form eines Stutzens, mit einem in oder auf die Behälteröffnung aufsetzbaren, ein- oder aufsprengbaren, anklebbaren, auf schraubbaren oder in anderer Weise fixierbaren Verschlußteil mit einem Auslaß für das Gut, wobei am Verschlußteil ein schwenkbarer Klappdeckel befestigt ist, angelenkt oder anscharniert ist und der Klappdeckel mit einer Originalitätssicherung versehen ist, **dadurch gekennzeichnet, daß** der Klappdeckel (3) aus einem schwenkbar gehaltenen Teil (8) und mindestens einem weiteren an dem Teil (8) angeschlossenen Teil (9) besteht, wobei das oder die weiteren Teile (9) bei der Montage des Klappdeckels durch Klemmsitz (11), Haltenocken (12), Rasten oder andere Befestigungsmittel zur Befestigung des Klappdeckels am Verschlußteil (1) dienen, der Anschluß des oder der weiteren Teile (9) am Teil (8) zur Erstbenutzung des Vorratsbehälters jedoch nach Art eines Reißverschlusses vom Teil (8) trennbar ist, so daß das Teil (8) allein schwenkbar ist und die Auslaßöffnung des Verschlußteiles zum Behälter freigibt.

2. Vorratsbehälter nach Anspruch 1, **dadurch gekennzeichnet, daß** der aus dem schwenkbaren Teil (8) und dem oder den weiteren, unlösbar am Verschlußteil befestigbaren Teilen (9) bestehende Klappdeckel (3) einstückig mit dem Verschlußteil ausgebildet ist, wobei das Schwenkgelenk durch ein Filmscharnier oder dergleichen zwischen schwenkbarem Teil (8) und Verschlußteil angeformte Scharnierausbildung gebildet ist.

3. Vorratsbehälter nach Anspruch 1, **dadurch gekennzeichnet, daß** der Klappdeckel und das Verschlußteil als separate Teile ausgebildet sind, die miteinander unlösbar rast-, steck-, klebe- verbindbar sind, und zwar insbesondere im Bereich des Schwenkgelenkes.

4. Vorratsbehälter nach einem der Anspruche 1 bis 3, **dadurch gekennzeichnet, daß** der Klappdeckel (3) eine Handhabe (2) aufweist.

5. Vorratsbehälter nach einem der Ansprüche 1 bis 4, **dadurch gekennzeichnet, daß** das schwenkbare Teil (8) über ein angeformtes Scharniergelenk und Sollbruchstellen mit dem oder den weiteren Teilen (9) verbunden ist.

6. Vorratsbehälter nach einem der Ansprüche 1 bis 5, **dadurch gekennzeichnet, daß** das schwenkbare Teil (8) über ein vorzugsweise angeformtes Scharniergelenk mit dem Verschlußteil und über Sollbruchstellen mit dem oder den weiteren Teilen (8) verbunden ist.

7. Vorratsbehälter nach einem der Ansprüche 1 bis 6, **dadurch gekennzeichnet, daß** der Klappdeckel (3) aus einem das schwenkbare Teil (8) bildenden Mittelteil und zwei am Mittelteil über Sollbruchstellen angebundenen Seitenteilen als weiteren Teilen (9) besteht.

8. Vorratsbehälter nach einem der Ansprüche 1 bis 7, **dadurch gekennzeichnet, daß** die Sollbruchstellen als im Bereich fensterartiger Ausnehmungen des Teiles (8) und/oder der weiteren Teile (9) angeformte Materialstege ausgebildet sind.

9. Vorratsbehälter nach einem der Ansprüche 1 bis 8, **dadurch gekennzeichnet, daß** der Klappdeckel (3) und das Verschlußteil aus Kunststoff bestehen.
